# EUROPÄISCHE PATENTANMELDUNG

(11) **EP 0 061 601 A1**
(43) Veröffentlichungstag der Anmeldung: **06.10.1982**
(21) Anmeldenummer: 82101660.7
(22) Anmeldetag: 04.03.1982
(51) Int. Cl.: F21V 17/02, F21V 23/02

(54) **Leuchte für Lampen, insbesondere Hochdrucklampen**

(30) Priorität: 31.03.1981 DE 3112722
(71) Anmelder: NORKA Norddeutsche Kunststoff- und Elektro-Gesellschaft Stäcker & Co. mbH, D-2817 Dörverden/Hülsen (DE)
(72) Erfinder: Stäcker, Horst, D-2000 Hamburg 13 (DE); Werner, Hans-Joachim, D-2000 Oststeinbek (DE)
(74) Vertreter: von Raffay, Vincenz

(57) **Zusammenfassung**

Die Leuchte ist zweiteilig ausgebildet, so daß das Teil (1), das den Reflektor trägt gegenüber dem ortsfesten Gehäuse (2, 2'), das die wesentlichen elektrischen Bauteile aufnimmt, schwenkbar ist. Hierdurch ist auch noch an der Befestigung eine Einstellung des Lichtkegels möglich. In vorteilhafterweise können die beiden Gehäuseteile (2, 2') trotz der Schwenkbarkeit staub- und wasserdicht gegeneinander abgedichtet werden.

## Beschreibung

Die Erfindung betrifft eine Leuchte für Lampen, insbesondere Hochdrucklampen mit einem den Reflektor tragenden Gehäuse.

Leuchten für Hochdrucklampen (z.B. Quecksilberdampf-Hochdrucklampen, Halogen-Metalldampflampen usw.) sind kastenförmige Leuchten mit einem innenliegenden Reflektor oder Reflektorleuchten mit außenliegendem Reflektor. Sämtlichen bekannten Leuchten ist gemeinsam, daß eine Verstellung des Reflektors nicht möglich ist, so daß nach Anbringung oder Aufhängung der Lichtkegel nicht mehr in seinem Winkel verändert werden kann. Zum Ändern der Richtung des Lichtkegels muß die gesamte Leuchte geschwenkt werden. Dieses ist wegen der Befestigung nicht möglich.

Der Erfindung liegt nun die Aufgabe zugrunde, eine Leuchte der eingangs genannten Art zu schaffen, bei der eine einfache Verschwenkung des Lichtkegels möglich ist.

Diese Aufgabe wird grundsätzlich dadurch gelöst, daß ein von dem ortsfesten Gehäuse getrennt ausgebildetes Reflektorgehäuse vorgesehen ist, das um eine im wesentlictien waagerechte Achse schwenkbar ist und daß das ortsf'este Gehäuse zweiteilig, vorzugsweise aus zwei symmetrischen Gehäusehälften bestehend,ausgebildet 'ist, wobei die oberhalb des Reflektors liegenden Abschnitte miteinander räumlich verbunden sind.

Die erfindungsgemäße Leuchte besteht aus zwei Hauptbauteilen, nämlich dem ortsfesten Gehäuse und dem Reflektorgehäuse. Das Reflektorgehäuse ist derart gegenüber dem ortsfesten Gehäuse schwenkbar, daß der Lichtkegel verstellt werden kann und die einmal eingestellte Lage beibehalten wird.

Wie in den Unteransprüchen 2 bis 6 angegeben, kann die Leuchte insbesondere so ausgestaltet werden, daß die wesentlichen elektrischen Bauteile neben Fassung und Lampe in dem ortsfesten Gehäuse liegen. Weiterhin ist es möglich, in vorteilhafter Weise das Reflektorgehäuse gegen das ortsfeste Gehäuse wasser-und staubdicht abzudichten.

Im folgenden wird die Erfindung unter Hinweis auf die Zeichnung anhand eines Ausführungsbeispieles näher erläutert.

Es zeigt:
Fig. 1 eine Seitenansicht einer Ausführungsform einer Leuchte nach der Erfindung;
Fig. 2 eine teilweise aufgeschnittene Darstellung der Ausführungsform nach Fig. 1; und
Fig. 3 eine Einzelheit der Verbindung zwischen Reflektorgehäuse und ortsfestem Gehäuse im vergrößerten Maßstab.

Wie aus der Zeichnung ersichtlich, sind zwei Hauptbauteile, nämlich ein Reflektorgehäuse 1 und ein aus zwei Teilen bestehendes ortsfestes Gehäuse 2, 2' vorgesehen. Das Reflektorgehäuse 1 ist in dem Gehäuse 2, 2' schwenkbar.

Die beiden Gehäusehälften sind einerseits durch rohrförmige Verbindungen 3 und 3' miteinander verbunden, andererseits hat das Gehäuse 2 und 2' (Figur 2( Lager 4 und 4', in denen Zapfen 5 und 5' des Reflektorgehäuses 1 drehbar gelagert sind, so daß das Reflektorgehäuse um diese Lager schwenkbar ist.

Durch diese Anordnung ist es möglich, trotz fester Montage bzw. Abhängung des Gehäuses 2 und 2' den Reflektor mit dem Reflektorgehäuse 1 zweiseitig in einem Bereich von mindestens 90° zu schwenken und somit den Lichtkegel bzw. die Richtung des Lichtes nach Wunsch einzustellen.

Das Reflektorgehäuse 1 enthält neben einem Reflektoreinsatz die Lampenfassung(en) und die Lampe, die Gehäusehälften 2 und 2' dienen zur Aufnahme der elektrischen Bauteile wie Vorschaltgerät, Kondensator, Zündgerät und Anschlußklemmen. Die elektrische Verbindung zwischen den beiden Gehäusehälften erfolgt durchdie rohrförmigen Verbindungen 3 bzw. 3', der elektrische Anschluß der Lampe erfolgt durch die hohl ausgebildeten Zapfen 5 und 5'. Diese Ausführung erlaubt es durch Abdichtungen die Leuchte wasserdicht auszuführen. Hierzu wird die Abschlußscheibe des Reflektorgehäuses 1 sowie die Abschlußdeckel der Gehäuse 2 und 2',wie bei Feuchtraumleuchten üblich, verschlossen. Die Verbindung 3 und 3' wird ebenfalls wasserdicht ausgeführt. Damit das Reflektorgehäuse auch im Bereich der Drehachse wasserdicht abgedichtet werden kann, werden um die Zapfen ringförmige

Dichtungen 6 angeordnet, die durch achsialen Anpreßdruck durch die Stirnseite der Lager und 4' unter Druck stehen, sich somit fest anschmiegen und abdichten (Figur 3). Somit lassen sich elektrische Verbindungsleitungen vom Gehäuse 2 in das Reflektorgehäuse 1 bei gleichzeitiger Abdichtung hindurchführen. Gleichzeitig dienen die Dichtungsringe 6 als Reibwiderstand; damit wird das Reflektorgehäuse 1 in der eingestellten Lage gehalten.

## Patentansprüche

1. Leuchte für Lampen, insbesondere Hochdrucklampen mit einem den Reflektor tragenden Gehäuse, dadurch gekennzeichnet, daß ein von dem ortsfesten Gehäuse (2, 2') getrennt ausgebildetes Reflektorgehäuse (1) vorgesehen ist, das um eine im wesentlichen waagerechte Achse schwenkbar ist und
daß das ortsfeste Gehäuse (2, 2') zweiteilig, vorzugsweise aus zwei symmetrischen Gehäusehälften bestehend, ausgebildet ist, wobei die oberhalb des Reflektors (1) liegenden Abschnitte (3, 3') miteinander räumlich verbunden sind.

2. Leuchte nach Anspruch 1, dadurch gekennzeichnet, daß die im wesentlichen waagerechte Achse durch Lager (4, 4') und Zapfen (5, 5') an dem Gehäuse (2, 2') bzw. dem Reflektorgehäuse (1) gebildet ist.

3. Leuchte nach Anspruch 1 oder 2, dadurch gekennzeichnet, daß die beiden oberhalb des Reflektorgehäuses (1) liegenden Abschnitte des Gehäuses (2, 2') durch ein oder mehrere rohrförmige Verbindungen (3, 3') miteinander verbunden sind.

4. Leuchte nach einem der vorstehenden Ansprüche, dadurch gekennzeichnet, daß die seitlich neben dem Reflektorgehäuse (1) liegenden Teile des ortsfesten Gehäuses (2, 2') die elektrischen Bauelemente aufnehmen.

5. Leuchte nach einem der vorstehenden Ansprüche, dadurch gekennzeichnet, daß zwischen dem schwenkbaren Reflektorgehäuse (1) und dem ortsfesten Gehäuse (2, 2') Dichtungen (6) vorgesehen sind.

6. Leuchte nach Anspruch 2 und 5, dadurch gekennzeichnet, daß die Dichtungen aus Dichtungsringen (6) bestehen, die um die Zapfen (5, 5') herum und zwischen Lager (4, 4') und der angrenzenden Gehäusestirnwand . angeordnet sind.
